# EUROPÄISCHE PATENTSCHRIFT

(11) **EP 2 212 500 B1**
(45) Veröffentlichungstag und Bekanntmachung des Hinweises auf die Patenterteilung: **29.03.2017**
(21) Anmeldenummer: 08850387.5
(22) Anmeldetag: 13.11.2008
(51) Int. Cl.: E05F 3/10, E05F 15/603, E05F 15/611

(54) **MONTAGEPLATTE ZUR AUFNAHME WENIGSTENS EINES MODULS AN EINEM AUFNAHMEKÖRPER**
MOUNTING PLATE FOR MOUNTING AT LEAST A MODULE ON A MOUNTING BODY
PLAQUE DE MONTAGE DESTINÉE À RECEVOIR AU MOINS UN MODULE DANS UN CORPS DE RÉCEPTION

(30) Priorität: 13.11.2007 DE 102007054460; 13.11.2007 DE 102007054462; 13.11.2007 DE 102007054464; 13.11.2007 DE 102007054463
(43) Veröffentlichungstag der Anmeldung: 04.08.2010
(73) Patentinhaber: dormakaba Deutschland GmbH, 58256 Ennepetal (DE)
(72) Erfinder: HUFEN, Michael, 42289 Wuppertal (DE)
(74) Vertreter: Balder IP Law, S.L.
(86) Internationale Anmeldenummer: PCT/EP2008/009561
(87) Internationale Veröffentlichungsnummer: WO 2009/062699

(56) Entgegenhaltungen:
- EP-A- 1 801 339
- DE-A1-102005 001 314
- DE-U1- 20 103 270
- DE-U1- 20 320 657
- DE-U1-202005 000 543
- DE-U1-202007 005 265
- US-A1- 2007 084 981

## Beschreibung

Die vorliegende Erfindung betrifft eine Montageplatte zur Anordnung wenigstens eines Moduls an einem Aufnahmekörper, aufweisend eine Montageseite zur Montage an den Aufnahmekörper und mit einer gegenüberliegenden Modulaufnahmeseite zur Aufnahme des Moduls.

Eine gattungsbildende Montageplatte ist aus der DE 20 2005 000 543 U1 oder aus der DE 10 2005 001 314 A1 bereits bekannt. Das wenigstens eine Modul ist durch einen Türschließer zur Schließbetätigung eines Türblattes gebildet. Der Aufnahmekörper kann durch eine Wand, einen Türsturz oder durch das Türblatt selbst gebildet sein, an dem die Montageplatte über die Montageseite angebracht wird. Der Türschließer wird über die Modulaufnahmeseite an der Montageplatte befestigt. Folglich kann zunächst die Montageplatte am Aufnahmekörper montiert werden, um erst anschließend den Türschließer über die Modulaufnahmeseite mit der Montageplatte zu verbinden. Dadurch ist die Anordnung des Türschließers am Aufnahmekörper erleichtert. Jedoch gestaltet sich die Montage des als Türschließer beispielhaft ausgeführten Moduls an der Montageplatte für einen Monteur sehr schwer. Häufig besitzen Türschließer ein erhebliches Gewicht, insbesondere dann, wenn das auf der Montageplatte anzubringende Modul als Türbetätigungsvorrichtung ausgeführt ist und eine Vielzahl von elektrischen und mechanischen Einzelfunktionen besitzt. Häufig muss der Monteur die Türbetätigungsvorrichtung am Türsturz montieren, so dass die Montagearbeit über Kopf erfolgen muss.

Um das zu montierende Modul vor der endgültigen Montage, beispielsweise vor einem endgültigen Verschrauben des Moduls mit der Montageplatte, an dieser vorübergehend selbsthaltend anzuordnen, sind schwanenhalsartige Klemmelemente bekannt, die jedoch zum erneuten Lösen mittels eines Spezialwerkzeugs aus ihrer Rastposition zurückgedrückt werden müssen. Dabei müssen die Klemmelemente gleichzeitig zurückbewegt werden, wobei bei einer Montage nahe einer angrenzenden Wand, insbesondere nahe an einer angrenzenden Decke, die Zugänglichkeit der Klemmelemente nicht grundsätzlich gegeben ist. Dadurch ist die vorübergehende Montage zusätzlich erschwert.

Es ist daher die Aufgabe der vorliegenden Erfindung, eine Montageplatte zur Aufnahme wenigstens eines Moduls an einem Aufnahmekörper zu schaffen, die die Nachteile des voranstehend genannten Standes der Technik überwindet und durch die die Montage des Moduls weiter erleichtert ist.

Diese Aufgabe wird durch die Merkmale des Anspruchs 1 gelöst. Vorteilhafte Weiterbildungen der Erfindung sind in den abhängigen Ansprüchen angegeben.

Die Erfindung schließt die technische Lehre ein, dass die Montageplatte Fangstifte aufweist, über die das Modul in einer durch die Fangstifte gegebenen Position auf der Montageseite aufnehmbar und selbsthaltend anordbar ist.

Durch die erfindungsgemäße Ausführung der Montageplatte mit Fangstiften wird die Möglichkeit geschaffen, das Modul sowohl in einer durch die Fangstifte gegebenen Position auf der Montageplatte zu platzieren, als das Modul auch selbsthaltend auf der Modulaufnahmeseite der Montageplatte anzuordnen. Durch diese vorteilhafte Weiterbildung einer Montageplatte ist einem Monteur die Möglichkeit gegeben, das wenigstens eine auf der Montageplatte anzuordnende Modul positionsrichtig auf dieser aufzusetzen, so dass das Modul anschließend selbsthaltend in der gegebenen Position verbleibt. Durch die Ausführung der Haltemittel als Fangstifte ist sowohl die Positionierbarkeit ermöglicht als auch eine wiederholte Entnahme des Moduls von der Montageplatte auf einfache Weise möglich, ohne durch Hinzunahme von Spezialwerkzeug oder dergleichen sonstige Haltemittel in häufig unzugänglicher Position zu bedienen.

Nach einem weiteren Vorteil ist die Montageplatte aus einem Blechkörper einer flachen, bevorzugt ebenen und länglichen Erstreckung gebildet. Der Blechkörper kann mittels eines Stanz-Biegeverfahrens hergestellt sein und eine im Wesentlichen rechteckige Gestalt aufweisen. Dabei können die Fangstifte etwa senkrecht aus der Montageplatte herausragen. Insgesamt können vier Fangstifte vorgesehen sein, die im Bereich der Ecken der Montageplatte an dieser angeordnet sind. Eine positionsrichtige Aufnahme des Moduls auf der Montageplatte kann bereits durch die Anordnung von zwei Fangstiften auf der Montageplatte ermöglicht werden. Diese zwei Fangstifte können sich besonders bevorzugt in sich gegenüberliegenden Ecken der Montageplatte befinden.

Es ist von Vorteil, wenn die Fangstifte eine Zylinderform, eine Kegelform oder am freien Ende vorzugsweise konusartig ausgebildet sind oder einen kegel- bzw. kegelstumpfförmige Kopf aufweisen. Durch eine rotationssymmetrische Grundstruktur der Fangstifte kann die im Modul ausgebildete Gegengeometrie vereinfacht gestaltet werden. Durch die Zylinderform können die Fangstifte eine Führungsfunktion erfüllen, um das Modul während des Aufsetzens auf der Modulaufnahmeseite der Montageplatte positionsrichtig zu führen. Besitzen die Fangstifte eine Kegelform, ein kegelförmiges oder kegelstumpfförmiges Ende bzw. eine Konusform, so fällt das Aufsetzen des Moduls auf die Fangstifte leichter, da eine vereinfachte Zentrierung ermöglicht ist.

Um eine das Modul auf der Montageplatte haltende Verrastung zu schaffen, können die Fangstifte jeweils wenigstens eine Raststufe umfassen, in die wenigstens eine am Modul vorhandene Rastnase einrastbar ist. Die am Modul vorhandene Rastnase kann sich innerhalb einer Bohrung oder wenigstens innerhalb einer bohrungsähnlichen Aufnahme im Modul befinden. Ist das Modul auf der Modulaufnahmeseite der Montageplatte aufgesetzt, erstrecken sich die Fangstifte in die Bohrung bzw. die bohrungsähnliche Aufnahme hinein. Die Raststufe kann in Wirkverbindung mit der Rastnase derart ausgeführt sein, dass die Rastnase nach Art eines Schnappverschlusses in die Raststufe einrasten kann, wobei jedoch bei einer Entnahme des Moduls von der Montageplatte die Rastverbindung zerstörungsfrei gelöst werden kann. Die Raststufe kann insbesondere kegel- oder konusförmig ausfallen oder die Rastnase besitzt eine dreieckförmige Struktur. Die dadurch gebildeten schräg verlaufenden Flächen ermöglichen ohne Bildung eines nicht mehr lösbaren Hinterschnittes zwischen Raststufe und Rastnase ein erneutes Lösen der Rastverbindung.

Nach einem weiteren Vorteil sind Fangstiftaufnahmen in der Montageplatte vorgesehen, über die die Fangstifte in der Montageplatte befestigt werden können. Die Fangstiftaufnahmen können als Löcher, insbesondere als Durchgangslöcher innerhalb der Montageplatte ausgeführt sein, so dass die Fangstifte eingeschraubt, eingeklebt, eingepresst, eingeschweißt, eingelötet oder bevorzugt genietet sind. Werden die Fangstifte lösbar durch die Fangstiftaufnahmen mit der Montageplatte verbunden, entsteht der Vorteil, dass die Montageplatte getrennt mit den Fangstiften transportiert werden kann. Sind hingegen die Fangstifte bereits mit der Montageplatte fest verbunden, beispielsweise durch ein Einschweißen, ein Einlöten oder ein Vernieten der Fangstiftaufnahmen mit der Montageplatte, entsteht der Vorteil, dass der Aufwand der Montage des Moduls über die Montageplatte am Aufnahmekörper weiter vereinfacht wird.

Um das Einführen der Fangstifte in die Fangstiftlöcher in den Modulen weiter zu vereinfachen, können die Fangstifte am freien, von der Montageplatte entfernten Ende einen Konus oder wenigstens eine Verrundung oder eine Verjüngung aufweisen. Wird das Modul auf die Fangstifte aufgesetzt, so fällt das Einführen der Fangstifte in die Fangstiftlöcher leichter. Die Fangstifte sollten dabei wenigstens einen Zylinderabschnitt umfassen, so dass nach Einführen der Fangstifte in die Fangstiftlöcher die Führung des Moduls zur positionsgenauen Anordnung auf der Montageplatte ermöglicht wird.

Zur Befestigung der Montageplatte am Aufnahmekörper besitzt die Montageplatte mehrere Aufnahmelöcher, die derart ausgeführt sind, dass Befestigungselemente durch die Aufnahmelöcher hindurch geführt werden können. Ebenfalls besitzt die Montageplatte mehrere Montagelöcher zur Verschraubung des bzw. der Module auf der Modulaufnahmeseite, wobei die Befestigung mittels Befestigungselementen erfolgen kann, die in die Montagelöcher beispielsweise einschraubbar sind. Sowohl die Aufnahmelöcher zur Befestigung der Montageplatte am Aufnahmekörper als auch die Montagelöcher zur Montage des bzw. der Module an der Montageplatte, können unterschiedliche Befestigungsbilder aufweisen. Abhängig von der Gestalt des Aufnahmekörpers und insbesondere abhängig von der Ausführungsform des zu montierenden Moduls können unterschiedliche Befestigungsbilder benutzt werden. Folglich kann eine universelle Montageplatte bereitgestellt werden, die zur Anordnung verschiedener Module auf ebenfalls verschiedenen Aufnahmekörpern ermöglicht wird.

Gemäß der Erfindung ist im Blechkörper der Montageplatte wenigstens eine Versteifungssicke eingebracht. Die Versteifungssicke verläuft in Richtung zur länglichen Erstreckung der Montageplatte und weist im Blechkörper eine in Richtung zur Montageseite weisende vorzugsweise mittige Vertiefung auf.

Ist der Blechkörper durch ein vergleichsweise dünnes Blechmaterial gebildet, können sowohl die Aufnahmelöcher als auch die Montagelöcher durch Kragenziehen im Blechkörper hergestellt sein. Sind die Aufnahmelöcher beispielsweise als Kragendurchzug ausgeführt, derart, dass beispielsweise der Senkkopf einer Senkkopfschraube im Aufnahmeloch aufnehmbar ist, so erstreckt sich der Kragen des Lochdurchzugs in Richtung zur Montageseite der Montageplatte. Die im Blechkörper der Montageplatte vorgeschlagene mittige Vertiefung kann eine Erhebung in der Montageplatte bewirken, die der Höhe des durchgezogenen Kragens zur Bildung des Aufnahmeloches entspricht. Folglich sind die Aufnahmelöcher im randseitigen Bereich des Blechkörpers eingebracht, wohingegen sich die Vertiefung im mittigen Bereich der Montageplatte befindet. Ebenfalls können die Montagelöcher durch einen Kragenziehvorgang hergestellt sein, so dass in einem weiteren Fertigungsschritt im innenseitigen Zylinderabschnitt der Montagelöcher ein Gewinde eingeschnitten werden kann. Gemäß einer besonders vorteilhaften Verwendung der erfindungsgemäßen Montageplatte bilden die Module eine vollautomatische Türbetätigungsvorrichtung, so dass die Montageplatte zur Aufnahme der Türbetätigungsvorrichtung ausgebildet ist, wobei der Aufnahmekörper durch einen Türsturz, ein Türblatt, eine Wand oder dergleichen gebildet ist. Wenigstens ein Modul kann einen Systemträger der Türbetätigungsvorrichtung bilden, wobei die Fanglöcher im Systemträger eingebracht sein können. Wenigstens ein weiteres Modul kann einen Anschlussteil zur Bildung einer elektrischen Anschlusseinrichtung der Türbetätigungsvorrichtung bilden, so dass die Fanglöcher auch im Anschlussteil eingebracht sind. Die Module können untereinander verbunden sein oder einzeln auf die Montageplatte aufgesetzt werden.

Die vorliegende Erfindung richtet sich ferner auf eine Türbetätigungsvorrichtung mit einer Montageplatte zur Anordnung der Türbetätigungsvorrichtung an einem Aufnahmekörper wie ein Türsturz, einem Türblatt, einer Wand oder dergleichen.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Figur 1: eine perspektivische Ansicht der Montageplatte mit Fangstiften sowie oberhalb der Montageplatte gezeigten Modulen zur Aufnahme auf der Montageplatte,
- Figur 2: eine vergrößerte Ansicht der Montageplatte mit Fangstiften in einem nicht gefügten Zustand,
- Figur 3: eine Querschnittsansicht der Anordnung eines Moduls auf der Montageplatte mittels eines Fangstiftes und
- Figur 4: eine Seitenansicht der Abdeckblende mit in dieser eingebrachten Rastausnehmungen.

Figur 1 zeigt ein Ausführungsbeispiel der erfindungsgemäßen Montageplatte 1 zur Anordnung eines Moduls 10 sowie eines Moduls 11 an einem - nicht weiter gezeigten - Aufnahmekörper in einer perspektivischen Ansicht. Die Montageplatte 1 besitzt eine Montageseite 12, die der Bodenseite der Montageplatte 1 gemäß der perspektivischen Darstellung entspricht.

Auf der Oberseite besitzt die Montageplatte 1 eine Modulaufnahmeseite 13 zur Aufnahme des Moduls 10 und 11. Durch die beispielhaft 6-fach dargestellten Befestigungselemente 22 können die Module 10, 11 an der Montageplatte 1 befestigt werden. Dazu werden die Befestigungsschrauben 22 in korrespondierende Aufnahmelöcher 20 eingeschraubt.

Die Montageplatte 1 hat vorzugsweise mehr Aufnahmelöcher 20 als aktuell verwendete Befestigungsschrauben 22. Somit können Aufnahmelöcher 20 derart vorgesehen werden, dass sie in verschiedenen Nutzungskombinationen mit Befestigungsschrauben 22 jeweils für eine jeweilige, verschiedenartig ausgebildete Türbetätigungsvorrichtung 24 ausgebildet bzw. angeordnet sind. Damit entsteht eine universell einsetzbare Montageplatte 1. Beispielsweise ist dadurch ein Wechsel von einem Türschließer auf einen Drehflügelantrieb möglich, ohne eine neue Montageplatte 1 zu benötigen, was ansonsten ein Demontieren der alten Montageplatte und ein Anbringen der neuen Montageplatte an dem vorgenannten Aufnahmekörper zur Folge hätte und höhere Kosten verursachte.

Eine Montage umfasst die Anordnung der Montageplatte 1 an einem Türsturz, an einer Wand oder an einem Türblatt. Diese erfolgt vorzugsweise in üblicher Art und Weise mittels Schrauben und Dübeln. Zum Hindurchführen dieser in Figur 1 nicht dargestellten Schrauben durch die Montageplatte 1 hindurch sind Montagelöcher 21 beispielsweise jeweils in Form eines Senklochs.

Gemäß der Darstellung befinden sich auf der Montageplatte 1 vier Fangstifte 14a, 14b, 14c und 14d, die sich auf den Ecken der als Blechkörper ausgeführten und länglich erstreckten Montageplatte 1 befinden. Die Fangstifte 14a - 14d sind als Zylinderstifte ausgeführt und erstrecken sich etwa senkrecht über der Modulaufnahmeseite 13 der Montageplatte 1.

Werden die Module 10 und 11, hier vereinfacht dargestellt als Bestandteile einer Türbetätigungsvorrichtung 24, auf die Montageplatte 1 aufgesetzt, so erstrecken sich die Fangstifte 14a - 14d in jeweils zugeordnete Fangstiftlöcher 19, die in den Modulen 10 und 11 eingebracht sind und eine in Richtung zur Montageplatte 1 weisende Öffnung besitzen. Das Modul 10 ist als Systemträger 10 einer Türbetätigungsvorrichtung ausgeführt, wobei das Modul 11 beispielhaft dem Anschlussteil 11 der Türbetätigungsvorrichtung entspricht. Sowohl der Systemträger 10 als auch das Anschlussteil 11 können gleichzeitig oder nacheinander auf die Montageplatte 1 aufgesetzt werden, wobei die durch den Systemträger 10 und das Anschlussteil 11 gebildete Türbetätigungsvorrichtung 24 lediglich durch einzelne Bestandteile dargestellt ist und ein Antriebsmodul vereinfachend nicht gezeigt ist. Insbesondere kann die Türbetätigungsvorrichtung 24 vollständig vormontiert werden, so dass eine einzelne Einheit umfassend den Systemträger 10 und das Anschlussteil 11 auf die Montageplatte 1 aufgesetzt werden kann.

Damit ist die Türbetätigungsvorrichtung 24 in ihrer Position in gewissen Maß fixiert und kann an der Montageplatte 1 final befestigt werden. Dies erfolgt mittels Einschraubens der verliersicher im vorzugsweise im Modul 10 und/oder 11 aufgenommenen Befestigungsschrauben 22, ohne dass der Monteur die Türbetätigungsvorrichtung 24 zugleich in Position halten muss.

Die Fangstifte 14a - 14d in Verbindung mit den korrespondierenden Ausnehmungen 19 an den Modulen 10, 11 ermöglichen somit, dass die Türbetätigungsvorrichtung 24 nach Aufsetzen auf die freien Enden der Fangstifte 14a - 14d beim weitergehenden Aufschieben in Richtung Montageplatte 1 automatisch in die richtige Position geführt gebracht wird. Die Fangstifte 14a - 14d in Bezug auf deren Anbringung an der Montageplatte 1 sind derart ausgebildet, dass die aufgesetzte Türbetätigungsvorrichtung 24 insbesondere bei senkrecht beispielsweise an einem Türsturz montierter Montageplatte 1 sicher gehalten wird.

Figur 2 zeigt eine vergrößerte Ansicht der Montageplatte 1 mit in einer fliegenden Anordnung gezeigten Fangstiften 14a - 14d. Die Montageplatte 1 ist aus einem Blechkörper gebildet, der mittels eines Stanz-Biegeverfahrens hergestellt worden ist. Der Blechkörper besitzt eine der Grundstruktur einer Türbetätigungsvorrichtung 24 entsprechenden Rechteckform mit einer flachen, ebenen Erstreckung. Der Blechkörper weist eine längliche Form auf, wobei sich in Längsrichtung wenigstens eine Versteifungssicke 23 durch den Blechkörper hindurch erstreckt. Durch die Versteifungssicke 23 wird eine Vertiefung gebildet, so dass die Montageplatte 1 zwei Ebenen aufweist, wobei eine Ebene die Montageseite 12, gezeigt auf der Unterseite der Darstellung, und eine zweite Ebene die Modulaufnahmeseite 13 auf der Oberseite der dargestellten Montageplatte 1 wiedergibt. Die Montageplatte 12 kann auch als Aluminium-Profil ausgebildet sein.

Anstelle der Versteifungssicke 23 kann die Montageplatte 12 auch als im Wesentlichen quaderförmige Platte ausgebildet sein, und zwar beispielsweise aus Stahl.

Die gezeigten Fangstifte 14a - 14d besitzen jeweils eine Raststufe 15, die als umlaufender Einstich in den Fangstiften 14a - 14d dargestellt ist, welche als Zylinderstifte beispielhaft ausgeführt sind. Auf der der Montageplatte 1 abgewandten Seite besitzen die Fangstifte 14a - 14d ferner einen jeweiligen Konus 18, durch den die Einführung der Fangstifte 14a - 14d in die Fangstiftlöcher 19 in den Modulen 10 und 11 erleichtert wird. Die Fangstifte 14a - 14d können über Fangstiftaufnahmen 17 in der Montageplatte 1 mit dieser verbunden werden, wobei die Fangstifte 14a - 14d auf der der Montageplatte 1 zugewandten Seite einen Absatz besitzen, der in die als Löcher 17 ausgeführten Fangstiftaufnahmen 17 einsetzbar ist, um die Fangstifte 14a - 14d in den Löchern 17 zu vernieten.

Figur 3 zeigt beispielhaft eine Querschnittsansicht der Anordnung des Moduls 10 oder 11 auf der Montageplatte 1, wobei die selbsthaltende Anordnung des Moduls 10 bzw. 11 auf der Montageplatte 1 lediglich über wenigstens einen Fangstift 14c erfolgt. Zur verrastenden Halterung des Moduls 10 bzw. 11 auf der Montageplatte 1 erstreckt sich der Fangstift 14c in ein Fangstiftloch 19 hinein, das im Modul 10 bzw. 11 eingebracht ist. Am von der Montageplatte 1 entfernten Ende des Fangstiftes 14c besitzt dieser die Raststufe 15, die als umlaufende Nut dargestellt ist. In die Raststufe 15 verrastet eine Rastnase 16, die lediglich einseitig gezeigt ist und bevorzugt auf der der gezeigten Seite gegenüberliegenden Seite ebenfalls vorhanden sein kann. Die Rastnase 16 ist federnd im Modul 10 bzw. 11 eingebracht, und kann derart in der Raststufe 15 verrasten, dass eine selbsthaltende Anordnung des Moduls 10 bzw. 11 auf der Montageplatte 1 ermöglicht ist. Ferner zeigt die Querschnittsansicht die Anordnung des Fangstiftes 14c in der Montageplatte 1 über die Fangstiftaufnahme 17, die als Loch 17 dargestellt ist. Außenseitig besitzt das Modul 10 bzw. 11 zwei Rastvorsprünge 27 in gegenüberliegender Anordnung, die zur haltenden Anordnung einer Abdeckblende 25 vorhanden sind, die in Figur 4 gezeigt ist.

Figur 4 zeigt eine Abdeckblende 25 zur verrastenden Anordnung auf den Modulen 10 bzw. 11 gemäß Figur 3. Die Abdeckblende 25 weist einen U-förmigen Querschnitt auf, so dass diese mit der offenen Seite der U-förmigen Querschnittsform über die Module 10 bzw. 11 gestülpt werden kann. Innenseitig besitzt die Abdeckblende 25 zwei Rastausnehmungen 26, in die die Rastvorsprünge 27 der Module 10 bzw. 11 gemäß Figur 3 einrasten können.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiven Einzelheiten, räumliche Anordnungen und Verfahrensschritte, können sowohl für sich als auch in den verschiedensten Kombinationen erfindungswesentlich sein. Insbesondere kann die Türbetätigungsvorrichtung 24 als Türantrieb gemäß einer elektromechanischen oder elektrohydraulischen Ausführung gebildet sein. Ferner kann die Türbetätigungsvorrichtung 24 als einfacher Türschließer ausgebildet sein, der lediglich einen Federkraftspeicher besitzt, um die Schließbewegung eines Türblattes selbsttätig auszuführen. Jedoch erstreckt sich der Gedanke der vorliegenden Erfindung auf eine Montageplatte 1 allgemeiner Art, so dass die Module 10 bzw. 11 nicht grundsätzlich Bestandteile einer Türbetätigungsvorrichtung 24 bilden. Durch die erfindungsgemäße Montageplatte wird grundsätzlich das Problem gelöst, ein massebehaftetes Modul 10 bzw. 11 auf einem Aufnahmekörper anzuordnen, wobei zunächst eine vorübergehende selbsthaltende und positionsgenaue Anordnung der Module 10 bzw. 11 auf dem Aufnahmekörper ermöglicht wird, um anschließend eine endgültige, insbesondere kraftaufnehmende Verbindung der Module 10 bzw. 11 auf dem Aufnahmekörper zu schaffen. Wird die Montage der Module 10 bzw. 11 auf dem Aufnahmekörper mittels eines Monteurs vorgenommen, so ergibt sich durch die erfindungsgemäße Montageplatte die Erleichterung, dass die endgültige und insbesondere kraftaufnehmende Verbindung hergestellt werden kann, ohne zugleich das Modul 10 bzw. 11 auf der Montageplatte 1 festhalten zu müssen. Folglich können die Module 10 bzw. 11 auch aus Tragprofilen gebildet sein, die zur Deckenmontage vorgesehen sind und zur Führung von Flügelelementen beispielsweise einer Raumtrennwand dienen.

Die Montageplatte 1 ist vorzugsweise mit Aufnahmelöcher 20 derart versehen, dass sie mit unterschiedlich ausgebildeten Türbetätigungsvorrichtungen 24, also Türschließern und/oder Drehflügelantrieben, kombinierbar ist.

### Bezugszeichenliste

- 1: Montageplatte
- 10: Modul / Systemträger
- 11: Modul / Anschlussteil
- 12: Montageseite
- 13: Modulaufnahmeseite
- 14a: Fangstift
- 14b: Fangstift
- 14c: Fangstift
- 14d: Fangstift
- 15: Raststufe
- 16: Rastnase
- 17: Fangstiftaufnahme / Loch
- 18: Konus
- 19: Fangstiftloch
- 20: Aufnahmelöcher
- 21: Montagelöcher
- 22: Befestigungselement
- 23: Versteifungssicke
- 24: Türbetätigungsvorrichtung
- 25: Abdeckblende
- 26: Rastausnehmung
- 27: Rastvorsprung

## Patentansprüche

1. Montageplatte (1) zur Anordnung wenigstens eines Moduls (10, 11) an einem Aufnahmekörper, aufweisend
• eine Montageseite (12) zur Montage an den Aufnahmekörper,
• eine gegenüberliegende Modulaufnahmeseite (13) zur Aufnahme des Moduls (10, 11) und
• Befestigungsvorrichtungen (21) zur Anbringung der Montageplatte (1) an dem Aufnahmekörper,
• wobei die Montageplatte (1) ferner Fangstifte (14a, 14b, 14c, 14d) aufweist, die sich etwa senkrecht aus der Modulaufnahmeseite (13) heraus erstrecken und zum Aufnehmen und Halten des wenigstens einen Moduls (10, 11) in einer durch die Fangstifte (14a, 14b, 14c, 14d) gegebenen Position auf der Montageseite (12) ausgebildet sind,
wobei die Fangstifte (14a,14b,14c,14d) rotationssymmetrisch ausgebildet sind, **dadurch gekennzeichnet,**
• **dass** Fangstiftaufnahmen (17) in der Montageplatte (1) vorgesehen sind, über die die Fangstifte (14a, 14b, 14c, 14d) in der Montageplatte (1) aufgenommen sind
• **dass** die Montageplatte (1) aus einem Blechkörper einer im Wesentlichen flachen, bevorzugt ebenen und länglichen Erstreckung gebildet ist, der mittels Stanz-Biegeverfahren hergestellt ist und eine im Wesentlichen rechteckige Gestalt aufweist und
• im Blechkörper der Montageplatte (1) wenigstens eine Versteifungssicke (23) eingebracht ist und
• **dass** die Versteifungssicke (23) in länglicher Erstreckung der Montageplatte (1) verläuft und eine in Richtung zur Montageseite (12) weisende vorzugsweise mittige Vertiefung aufweist.

2. Montageplatte (1) nach einem der vorgenannten Ansprüche, **dadurch gekennzeichnet, dass** vier Fangstifte (14a, 14b, 14c, 14d) vorgesehen sind, die im Bereich der Ecken der Montageplatte (1) an dieser angeordnet sind.

3. Montageplatte (1) nach einem der vorgenannten Ansprüche, **dadurch gekennzeichnet, dass** die Fangstifte (14a, 14b, 14c, 14d)
• eine Zylinderform,
• eine Kegelform oder
• an ihrem freien Ende einen kegel- oder kegelstumpfförmigen Kopf aufweisen und
• wenigstens eine Raststufe (15) umfassen, in die wenigstens eine am Modul (10, 11) vorhandene Rastnase (16) einrastbar ist.

4. Montageplatte (1) nach Anspruch 1, **dadurch gekennzeichnet, dass** die Fangstifte (14a, 14b, 14c, 14d) in den als Löcher (17) ausgebildeten Fangstiftaufnahmen (17) eingeschraubt, eingeklebt, eingepresst, eingeschweißt, eingelötet oder genietet sind.

5. Montageplatte (1) nach einem der vorgenannten Ansprüche, **dadurch gekennzeichnet, dass** die Fangstifte (14a, 14b, 14c, 14d) am freien, von der Montageplatte (1) entfernten Ende einen Konus (18) oder eine Verrundung aufweisen, durch den bzw. durch die das Einführen der Fangstifte (14a, 14b, 14c, 14d) in zugeordneten und in den Modulen (10, 11) eingebrachten Fangstiftlöchern (19) erleichtert ist.

6. Montageplatte (1) nach einem der vorgenannten Ansprüche, **dadurch gekennzeichnet, dass** die Montageplatte (1) mehrere Aufnahmelöcher (20) zur Befestigung der Montageplatte (1) am Aufnahmekörper mittels Befestigungselementen aufweist.

7. Montageplatte (1) nach einem der vorgenannten Ansprüche, **dadurch gekennzeichnet, dass** die Montageplatte (1) mehrere Montagelöcher (21) zur Fixierung des bzw. der Module (10, 11) auf der Modulaufnahmeseite (13) mittels Befestigungselementen (22) aufweist.

8. Montageplatte (1) nach einem der vorgenannten Ansprüche, **dadurch gekennzeichnet, dass** die Module (10, 11) eine Türbetätigungsvorrichtung (24) bilden, sodass die Montageplatte (1) zur Aufnahme der Türbetätigungsvorrichtung (24) ausgebildet ist, wobei der Aufnahmekörper durch einen Türsturz, ein Türblatt, eine Wand oder dergleichen gebildet ist.

9. Montageplatte (1) nach einem der vorgenannten Ansprüche, **dadurch gekennzeichnet, dass** wenigstens ein Modul (10) einen Systemträger (10) der Türbetätigungsvorrichtung (24) bildet, wobei die Fangstiftlöcher (19) im Systemträger (10) eingebracht sind.

10. Montageplatte (1) nach einem der vorgenannten Ansprüche, **dadurch gekennzeichnet, dass** wenigstens ein Modul (11) einen Anschlussteil (11) zur Bildung einer elektrischen Anschlusseinrichtung der Türbetätigungsvorrichtung (24) bildet, wobei die Fangstiftlöcher (19) im Anschlussteil (11) eingebracht sind.

11. Türbetätigungsvorrichtung (24), eingerichtet, eines angeschlossenen Türblatts automatisch zu öffnen und/oder zu schließen, **gekennzeichnet durch** eine Montageplatte (1) nach einem der vorgenannten Ansprüche, wobei die Türbetätigungsvorrichtung (24) eingerichtet ist, an der Montageplatte (1) fixiert zu werden.

12. Türbetätigungsvorrichtung (24) nach Anspruch 11, **dadurch gekennzeichnet, dass** die Türbetätigungsvorrichtung (24) zumindest eine elektromechanische oder eine elektrohydraulische Antriebseinheit aufweist und damit als Türantrieb ausgeführt ist, mit der sowohl eine Öffnungsbewegung als auch eine Schließbewegung des Türblattes ermöglicht ist.

## Claims

1. A mounting plate (1) for arranging at least one module (10, 11) at a reception body, including
• a mounting side (12) for the installation at the reception body,
• an opposite module reception side (13) for receiving the module (10, 11), and
• fastening devices (21) for affixing the mounting plate (1) to the reception body,
• wherein the mounting plate (1) furthermore includes pilot pins (14a, 14b, 14c, 14d), which almost vertically protrude from the module reception side (13) and are configured for receiving and holding the at least one module (10, 11) on the mounting side (12) in a position, which is given by the pilot pins (14a, 14b, 14c, 14d),
wherein the pilot pins (14a, 14b, 14c, 14d) are configured rotation-symmetrically, **characterized**
• **in that** pilot pin receptions (17) are provided in the mounting plate (1) by means of which the pilot pins (14a, 14b, 14c, 14d) are received in the mounting plate (1)
• **in that** the mounting plate (1) is formed from a sheet metal body in an essentially flat, preferably plane and oblong extension, which is manufactured in a stamping-bending process, and has an essentially rectangular shape, and
• at least one reinforcing bead (23) is provided in the sheet metal body of the mounting plate (1), and
• **in that** the reinforcing bead (23) extends in longitudinal extension of the mounting plate (1), and preferably has a central depression pointing in the direction towards the mounting side (12).

2. The mounting plate (1) according to any of the aforementioned claims, **characterized in that** four pilot pins (14a, 14b, 14c, 14d) are provided which are disposed at the mounting plate (1) in the area of the corners of the latter (1).

3. The mounting plate (1) according to any of the aforementioned claims, **characterized in that** the pilot pins (14a, 14b, 14c, 14d) have
• a cylinder shape,
• a cone shape, or
• a conical or truncated head at their free end, and
• comprise at least one latching step (15), in which at least one latching nose (16) can latch, which is provided at the module (10, 11).

4. The mounting plate (1) according to claim 1, **characterized in that** the pilot pins (14a, 14b, 14c, 14d) are screwed, glued, pressed, welded, soldered or riveted into the pilot pin receptions (17), which are configured as holes (17).

5. The mounting plate (1) according to any of the aforementioned claims, **characterized in that**, at the free distal end of the mounting plate (1), the pilot pins (14a, 14b, 14c, 14d) have a cone (18) or a rounding, by means of which introducing the pilot pins (14a, 14b, 14c, 14d) into the associated pilot pin holes (19), which are fitted in the module (10, 11), is facilitated.

6. The mounting plate (1) according to any of the aforementioned claims, **characterized in that** the mounting plate (1) has several reception holes (20) for fastening the mounting plate (1) to the reception body by means of fastening elements.

7. The mounting plate (1) according to any of the aforementioned claims, **characterized in that** the mounting plate (1) has several mounting holes (21) for immobilizing the one or more modules (10, 11) on the module reception side (13) by means of fastening elements (22).

8. The mounting plate (1) according to any of the aforementioned claims, **characterized in that** the modules (10, 11) form a door operating device (24) such that the mounting plate (1) is configured for receiving the door operating device (24), wherein the reception body is formed by a door transom, a door leaf, a wall or the like.

9. The mounting plate (1) according to any of the aforementioned claims, **characterized in that** at least one module (10) forms a system carrier (10) of the door operating device (24), wherein the pilot pin holes (19) are fitted in the system carrier (10).

10. The mounting plate (1) according to any of the aforementioned claims, **characterized in that** at least one module (11) forms a connector member (11) for forming an electrical connector device of the door operating device (24), wherein the pilot pin holes (19) are fitted in the connector member (11).

11. A door operating device (24), adapted to automatically open and/or close a connected door leaf, **characterized by** a mounting plate (1) according to any of the aforementioned claims, wherein the door operating device (24) is adapted to be fixed to the mounting plate (1).

12. The door operating device (24) according to claim 11, **characterized in that** the door operating device (24) includes at least one electromechanical or one electro-hydraulic drive unit, and is thus configured as a door operator, which allows for both an opening movement and a closing movement of the door leaf.

## Revendications

1. Plaque de montage (1) pour l'agencement d'au moins un module (10, 11) sur un corps de réception, comportant
• une face de montage (12) pour le montage sur le corps de réception,
• une face opposée de réception de module (13) pour la réception du module (10, 11), et
• des dispositifs d'attachement (21) pour la fixation de la plaque de montage (1) sur le corps de réception,
• la plaque de montage (1) comportant par ailleurs des goupilles d'arrêt (14a, 14b, 14c, 14d), lesquelles s'étendent approximativement verticalement en dehors de la face de réception de module (13) et sont aménagées pour recevoir et pour maintenir ledit au moins un module (10, 11) sur la face de montage (12) dans une position donnée par les goupilles d'arrêt (14a, 14b, 14c, 14d),
les goupilles d'arrêt (14a, 14b, 14c, 14d) étant aménagées de façon symétrique en rotation, **caractérisée**
• **en ce que** des réceptions de goupilles d'arrêt (17) sont prévues dans la plaque de montage (1) par l'intermédiaire desquelles les goupilles d'arrêt (14a, 14b, 14c, 14d) sont reçues dans la plaque de montage (1),
• **en ce que** la plaque de montage (1) est formée à partir d'un corps en tôle ayant essentiellement une extension plate, de préférence plane et longitudinale, lequel est fabriqué au moyen d'un procédé de découpage et de refoulement et ayant une forme essentiellement rectangulaire, et
• au moins une nervure de renforcement (23) est incorporée dans le corps en tôle de la plaque de montage (1), et
• **en ce que** la nervure de renforcement (23) s'étend en extension longitudinale de la plaque de montage (1) et présente une dépression préférentiellement centrale orientée en direction de la face de montage (12).

2. Plaque de montage (1) selon l'une des revendications précédentes, **caractérisée en ce que** quatre goupilles d'arrêt (14a, 14b, 14c, 14d) sont prévues, lesquelles sont agencées dans la région des coins de la plaque de montage (1) sur cette dernière.

3. Plaque de montage (1) selon l'une des revendications précédentes, **caractérisée en ce que** les goupilles d'arrêt (14a, 14b, 14c, 14d) ont
• une forme de cylindre,
• une forme de cône, ou
• sur leur extrémité libre, présente une tête en forme de cône ou tête conique ; et
• comprennent au moins un crans d'encastrement (15), dans lequel au moins un ergot d'encastrement (16), prévu sur le module (10, 11), est encastrable.

4. Plaque de montage (1) selon la revendication 1, **caractérisée en ce que** les goupilles d'arrêt (14a, 14b, 14c, 14d) sont vissées, collées, pressées, soudées, brasées ou rivetées dans les réceptions des goupilles d'arrêt (17) qui sont aménagées comme des trous (17).

5. Plaque de montage (1) selon l'une des revendications précédentes, **caractérisée en ce que** les goupilles d'arrêt (14a, 14b, 14c, 14d), sur l'extrémité libre éloignée de la plaque de montage (1), présentent un cône (18) ou un arrondi, à travers lequel l'introduction des goupilles d'arrêt (14a, 14b, 14c, 14d) dans des trous à goupilles d'arrêt (19) affectés et aménagés dans les modules (10, 11) est rendue plus facile.

6. Plaque de montage (1) selon l'une des revendications précédentes, **caractérisée en ce que** la plaque de montage (1) comporte plusieurs trous de réception (20) pour l'attachement de la plaque de montage (1) sur le corps de réception au moyen des éléments d'attachement.

7. Plaque de montage (1) selon l'une des revendications précédentes, **caractérisée en ce que** la plaque de montage (1) comporte plusieurs trous de montage (21) pour l'immobilisation dudit module, respectivement desdits modules (10, 11) sur la face de réception de module (13) au moyen d'éléments d'attachement (22).

8. Plaque de montage (1) selon l'une des revendications précédentes, **caractérisée en ce que** les modules (10, 11) forment un dispositif d'opération de porte (24), de sorte que la plaque de montage (1) est aménagée pour la réception du dispositif d'opération de porte (24), le corps de réception étant formé par l'intermédiaire d'un linteau de porte, d'un vantail de porte, d'une paroi ou similaire.

9. Plaque de montage (1) selon l'une des revendications précédentes, **caractérisée en ce qu'**au moins un module (10) forme un porteur de système (10) du dispositif d'opération de porte (24), des trous de goupilles d'arrêt (19) étant incorporés dans le porteur de système (10).

10. Plaque de montage (1) selon l'une des revendications précédentes, **caractérisée en ce que** au moins un module (11) forme une pièce de raccordement (11) pour la formation d'un dispositif de raccordement électrique du dispositif d'opération de porte (24), des trous de goupilles d'arrêt (19) étant incorporés dans la pièce de raccordement (11).

11. Dispositif d'opération de porte (24), aménagé à automatiquement ouvrir et/ou à fermer un vantail de porte raccordé, **caractérisé en ce qu'**une plaque de montage (1) selon l'une des revendications précédentes, dans lequel le dispositif d'opération de porte (24) est aménagé à être fixé sur la plaque de montage (1).

12. Dispositif d'opération de porte (24) selon la revendication 11, **caractérisé en ce que** le dispositif d'opération de porte (24) comporte au moins une unité d'entraînement électromécanique ou électro-hydraulique et par-là est aménagé comme entraînement de porte, lequel permet d'exécuter tant un mouvement d'ouverture qu'un mouvement de fermeture du vantail de porte.
